# EUROPÄISCHE PATENTSCHRIFT

(11) **EP 4 067 753 B1**
(45) Veröffentlichungstag und Bekanntmachung des Hinweises auf die Patenterteilung: **11.02.2026**
(21) Anmeldenummer: 22163306.8
(22) Anmeldetag: 21.03.2022
(51) Int. Cl.: F24C 15/20

(54) **ANORDNUNG UMFASSEND EINE DOWNDRAFT-DUNSTABZUGSHAUBE UND EINE FLACHKANALANORDNUNG**
DOWNDRAFT EXTRACTOR HOOD WITH FLAT CHANNEL ARRANGEMENT
UNE HOTTE ASPIRANTE À CIRCULATION DESCENDANTE AVEC AGENCEMENT DE CONDUIT PLAT

(30) Priorität: 31.03.2021 DE 202021101741 U
(43) Veröffentlichungstag der Anmeldung: 05.10.2022
(73) Patentinhaber: Naber Holding GmbH & Co. KG, 48529 Nordhorn (DE)
(72) Erfinder: Naber, Hans-Joachim, 48527 Nordhorn (DE)
(74) Vertreter: Angerhausen, Christoph

(56) Entgegenhaltungen:
- DE-A1- 102008 050 723
- DE-A1- 3 615 476
- DE-B9- 102018 113 818
- DE-U1- 202006 006 756
- DE-U1- 202007 005 757
- DE-U1- 9 103 108
- MCGILL �2003 ET AL: "The Fundamentals of Duct System Design", 31 December 2003 (2003-12-31), XP093086333, Retrieved from the Internet <URL:https://www.mcgillairflow.com/pdf/cas/designAdvisory01.pdf> [retrieved on 20230927]

## Beschreibung

Die Erfindung geht aus Anordnung umfassend eine Downdraft-Dunstabzugshaube und eine Flachkanalanordnung, wobei die Flachkanalanordnung einen ersten Kanalabschnitt für den Anschluss an eine Downdraft-Dunstabzugshaube und einen zweiten Kanalabschnitt für den Anschluss an mindestens einen Umluftauslass aufweist. Eine derartige Flachkanalanordnung ist in der DE 10 2015 103 034 A1 beschrieben. Ein Umluftauslass ist aus der DE 10 2017 109 986 B4 bekannt. Eine weitere Flachkanalanordnung für eine Downdraft-Dunstabzugshaube ist in der DE 10 2018 113 818 B9 gezeigt. Ferner sind Kanalanordnungen für Dunstabzugshauben aus der DE 20 2007 005757 U1, der DE 91 03 108 U1, der DE 10 2008 050723 A1 und DE 36 15 476 A1 bekannt. Flachkanäle sind in der DE 20 2006 006756 U1 beschrieben. Ein Leitfaden für die Planung von Kanalsystemen wird durch Mcgill ET AL: "The Fundamentals of Duct System Design" 31. Dezember 2003, offenbart.

Mit den aus dem Stand der Technik bekannten Flachkanalanordnungen kann zum Beispiel eine Downdraft-Dunstabzugshaube über ein Kanalsystem der Flachkanalanordnung mit einem im Sockel eines Küchenmöbels verbauten Umluftauslass für die Ableitung von Wrasen von einem Kochfeld fluidisch verbunden werden. Dabei stellt der Umluftauslass den größten Strömungswiderstand der Flachkanalanordnung dar. Aufgrund der häufig sehr geringen Sockelhöhen ist die Luftaustrittsfläche des Umluftauslasses nicht beliebig vergrößerbar, um den Strömungswiderstand zu verringern. Bei üblichen Einbausituationen des Umluftauslasses im Sockel eines Küchenmöbels ist die maximale Höhe des Umluftauslasses häufig auf 60 mm beschränkt.

Es ist daher die Aufgabe der Erfindung, eine Flachkanalanordnung der eingangs beschriebenen Art derart weiterzuentwickeln, dass sie einen möglichst geringen Strömungswiderstand aufweist und einen energieeffizienten Betrieb einer Downdraft-Dunstabzugshaube erlaubt.

Diese Aufgabe wird durch eine Anordnung mit den Merkmalen des Anspruchs 1 gelöst. Die abhängigen Ansprüche betreffen jeweils vorteilhafte Ausführungsformen der Erfindung.

Demgemäß ist vorgesehen, dass die Flachkanalanordnung der Anordnung in Strömungsrichtung von dem ersten Kanalabschnitt zu dem zweiten Kanalabschnitt ein Y-Flachkanalstück mit einem dem ersten Kanalabschnitt zugewandten Lufteinlass und zwei dem zweiten Kanalabschnitt zugewandten Luftauslässen aufweist, welches dazu ausgebildet ist, einen von der Downdraft-Dunstabzugshaube kommenden Volumenstrom in zwei Teilströme aufzuteilen und eine Querschnittsveränderung durchzuführen. Das Y-Flachkanalstück mündet mit seinen beiden Luftauslässen jeweils in einen 90°-Rohrbogen. Dabei sind ein Einlassquerschnitt des Lufteinlasses und beide Auslassquerschnitte der Luftauslässe des Y-Flachkanalstücks in einer horizontalen Ebene angeordnet. Ein Auslassquerschnitt des 90°-Rohrbogens ist in einer vertikalen Ebene angeordnet. Somit ist der 90°-Rohrbogen an einem Übergang der Flachkanalanordnung angeordnet, bei welchem die Flachkanalanordnung von einem in Strömungsrichtung vertikalen Verlauf zur Ableitung von Wrasen vom Kochfeld in den Sockelbereich eines Möbels in einen in Strömungsrichtung horizontalen Verlauf zur Durchleitung der Wrasen durch den Sockel des Möbels umgeleitet wird.

Die erfindungsgemäße Anordnung erlaubt es damit, dass der zweite Kanalabschnitt zweiteilig ausgeführt sein kann, beispielsweise zwei fluidisch voneinander getrennte Fluidkanäle, insbesondere Flachkanäle aufweist. Die Fluidkanäle können in Summe einen Querschnitt aufweisen, der größer als ein Querschnitt des ersten Kanalabschnitts ist. Weiterhin können die Fluidkanäle in einer Abmessung, beispielsweise in Höhenrichtung, wenn sie als Flachkanäle ausgebildet sind, eine im Vergleich zu einteiligen Flachkanälen geringere Abmessung aufweisen und trotzdem noch in Summe einen ausreichenden oder sogar einen größeren Öffnungsquerschnitt bereitstellen im Vergleich zu den aus dem Stand der Technik bekannten Anordnungen.

Die zwei dem zweiten Kanalabschnitt zugewandten Luftauslässe können unmittelbar oder jeweils über einen Fluidkanal, etwa einen Flachkanal, an jeweils einen separaten Umluftauslass angeschlossen werden oder an einen einzigen Umluftauslass, welcher bei gegebener bauseitig begrenzter Höhe eine größere Breite aufweist und beide Luftauslässe oder die Auslässe daran angeschlossener Fluidkanäle abdeckt. In beiden Fällen kann folglich die Luftaustrittsfläche der Umluftauslässe erhöht und damit der Druckverlust herabgesetzt werden. Dies erlaubt es aufgrund der herabgesetzten Strömungsgeschwindigkeiten, dass die Flachkanalanordnung und insbesondere die daran angeschlossene Downdraft-Dunstabzugshaube energieeffizient betrieben werden kann.

Die beiden dem zweiten Kanalabschnitt zugewandten Luftauslässe können insbesondere horizontal nebeneinander angeordnet sein und mittelbar oder unmittelbar in denselben Umluftauslass oder in zwei separate Umluftauslässe münden. Wenn die beiden Luftauslässe in denselben Umluftauslass münden, kann der Umluftauslass bei gegebener bauseitig begrenzter Höhe entsprechend breiter ausgebildet sein. Wenn die beiden dem zweiten Kanalabschnitt zugewandten Luftauslässe in separate Umluftauslässe münden, können die Umluftauslässe unmittelbar nebeneinander und aneinandergrenzend angeordnet sein oder unter einem Abstand zueinander.

Wenn die dem zweiten Kanalabschnitt zugewandten Luftauslässe jeweils über einen separaten Flachkanal mit demselben Umluftauslass oder mit separaten Umluftauslässen fluidisch verbunden sind, kann der Flachkanal beispielsweise als der in der EP 3 401 613 B1 beschriebene Kanal ausgebildet sein.

Der zweite Kanalabschnitt kann stromabwärts zu dem Y-Flachkanalstück zwei fluidisch voneinander getrennte Teilkanalabschnitte aufweisen. Die fluidisch voneinander getrennten Teilkanalabschnitte können jeweils als ein Flachkanal ausgebildet und vorzugsweise in Horizontalrichtung nebeneinander angeordnet sein. Sie können einen Abstand zueinander aufweisen oder unmittelbar aneinandergrenzend angeordnet sein. Die beiden Teilkanalabschnitte können in denselben Umluftauslass oder in separate Umluftauslässe münden. Beispielsweise können die beiden Teilkanalabschnitte einen gleichen Strömungsquerschnitt und vorzugsweise dieselbe Querschnittsfläche aufweisen. Besonders bevorzugt sind die beiden Teilkanalabschnitte identisch ausgebildet, sodass sie denselben Strömungswiderstand erzeugen.

Die beiden Teilkanalschnitte können jeweils in einen Umluftauslass münden, wobei der Umluftauslass der beiden Teilkanalabschnitte derselbe Umluftauslass ist und sich als durchgehender Umluftauslass über die Auslassquerschnitte beider Teilkanalabschnitte erstreckt.

Der Umluftauslass kann einen Umluftfilter aufweisen oder ein Umluftfilter sein. Demgemäß kann es vorgesehen sein, dass die beiden Teilkanalabschnitte in denselben Umluftfilter münden oder in als separate Umluftfilter ausgebildete Umluftfilter. Der Umluftauslass bzw. der Umluftfilter kann an seiner Außenseite ein Abluftgitter, beispielsweise ein Lamellengitter mit horizontalen Luftauslasslamellen aufweisen.

Die beiden Teilkanalabschnitte können in unterschiedliche und vorzugsweise um mehr als eine horizontale Breite eines der beiden Teilkanalabschnitte voneinander beabstandete Umluftauslässe münden. Solche Ausführungsformen erlauben es, dass selbst in Einbausituationen, bei denen für die Anordnung eines in Horizontalrichtung breiten Umluftauslasses oder mehrerer Umluftauslässe nebeneinander der erforderliche Platz nicht vorhanden ist, an voneinander beabstandeten Positionen, etwa im Sockel unterschiedlicher Küchenmöbel, die Umluftauslässe angeordnet werden können und so eine bessere Flächenausnutzung erreicht wird.

Mindestens einer der beiden Teilkanalabschnitte kann dabei zumindest abschnittsweise als flexibler Kanal, etwa als ein Flexkanal, mit mindestens einem variablen Krümmungsradius ausgebildet sein. Auch diese Maßnahme trägt dazu bei, die variabel und nach den bauseits vorgegebenen Randbedingungen angeordneten Umluftauslässe flexibel an die Flachkanalanordnung anzuschließen.

Eine Kanallänge des ersten Kanalabschnitts kann in Strömungsrichtung kürzer als eine Kanallänge des zweiten Kanalabschnitts in der Strömungsrichtung sein. Die Kanallänge des ersten Kanalabschnitts kann vorzugsweise so kurz wie bauseits möglich ausgebildet sein, um die zweite Kanallänge des zweiten Kanalabschnitts so groß wie möglich auszuführen. Aufgrund der Zweiteilung des zweiten Kanalabschnitts weist dieser eine konstruktiv höhere Flexibilität hinsichtlich der Aufweitung des Kanalquerschnitts auf, um den Strömungswiderstand zu verringern.

Die Kanallänge des ersten Kanalabschnitts kann von einem Anschluss des ersten Kanalabschnitts für eine Downdraft-Dunstabzugshaube bis zu dem Y-Flachkanalstück kleiner als die Kanallänge des zweiten Kanalabschnitts von einem Anschluss des zweiten Kanalabschnitts für einen Umluftauslass bis zu dem Y-Flachkanalstück sein.

Ein Einlassquerschnitt des Lufteinlasses und beide Auslassquerschnitte der Luftauslässe des Y-Flachkanalstücks können in parallelen Ebenen zueinander angeordnet sein. Dabei können die beiden Auslassquerschnitte der Luftauslässe des Y-Flachkanalstücks in derselben Ebene angeordnet sein.

Der 90°-Rohrbogen kann an seinem Außenradius mindestens einen Vorsprung aufweisen, der eine horizontale Aufstandsfläche aufweist. Der Vorsprung kann steg- oder plattenförmig ausgebildet sein. Die horizontale Aufstandsfläche kann an einer von dem Y-Flachkanalstück abgewandten Seite des 90°-Rohrbogens mit einer Außenseite des Auslassquerschnitts des 90°-Rohrbogens fluchten. Der 90°-Rohrbogen ist damit dazu vorbereitet, die Flachkanalanordnung, insbesondere einen vertikal verlaufenden Kanalabschnitt abzustützen und damit einen Anschluss der Flachkanalanordnung an die Downdraft-Dunstabzugshaube mechanisch zu entlasten.

Das Y-Flachkanalstück kann mit seinen beiden Luftauslässen über jeweils ein Reduzierstück in jeweils einen 90°-Rohrbogen münden. Das Reduzierstück kann dabei mit einem ersten Flachkanalanschlussquerschnitt in einen der Auslässe des Y-Flachkanalstücks und mit einem zweiten Flachkanalanschlussquerschnitt in den 90°-Rohrbogen münden. Zumindest eine kürzere Seite des ersten Flachkanalanschlussquerschnitts kann eine größere Abmessung als eine kürzere Seite des zweiten Flachkanalanschlussquerschnitts aufweisen.

Die Summe der Flächen der Querschnitte der Luftauslässe des Y-Flachkanalstücks kann größer als die Fläche des Querschnitts des Lufteinlasses des Y-Flachkanalstücks sein. Dabei kann vorzugsweise die Summe der Flächen der Querschnitte der Luftauslässe um mindestens 20 % größer als die Fläche des Querschnitts des Lufteinlasses sein.

Die Luftauslässe und vorzugsweise auch der Lufteinlass des Y-Flachkanalstücks können jeweils einen rechteckigen Querschnitt aufweisen, wobei ein Seitenverhältnis des Querschnitts des Lufteinlasses vorzugsweise zwischen 1: 2,2 und 1: 2,5 beträgt.

Wenn der zweite Kanalabschnitt stromabwärts zu dem Y-Flachkanalstück zwei fluidisch voneinander getrennte Teilkanalabschnitte mit rechteckigem Querschnitt aufweist, können diese mit ihren kürzeren Seiten sich gegenüberliegend in Horizontalrichtung nebeneinander, angrenzend oder beabstandet zueinander, angeordnet sein. Dabei kann ein Seitenverhältnis der kombinierten Querschnitte der Teilkanalabschnitte zwischen 1:3,5 und 1:4,5 und bevorzugt 1:4 beträgt. Die kombinierten Querschnitte können demgemäß einen Gesamtquerschnitt bilden, der aus den beiden Querschnitten der Teilkanalabschnitte zusammengesetzt wird, wobei die Teilkanalabschnitte über ihre kürzeren Seiten zu einem zusammenhängenden rechteckigen Querschnitt vereinigt sind, dessen Abmessungen einerseits der Abmessung der kürzeren Seiten der Teilkanalabschnitte und andererseits der Summe der Abmessungen der längeren Seiten der Querschnitte gebildet ist.

Die Luftauslässe und der Lufteinlass können jeweils einen rechteckigen Querschnitt aufweisen, wobei eine Höhe des jeweiligen Querschnitts, die senkrecht zu einer Breite des jeweiligen Querschnitts verläuft, kleiner als die Breite ist.

Das Verhältnis zwischen der Höhe des Querschnitts des Lufteinlasses zu den Höhen der Querschnitte der Luftauslässe kann mindestens 3 : 2 betragen.

Das Y-Flachkanalstück kann einen Teiler mit zwei in Strömungsrichtung divergierenden Teilerwänden aufweisen, von dem der über den Lufteinlass einströmende Volumenstrom in zwei Teilvolumenströme aufgeteilt ist. Der Teiler kann mit seinen Teilerwänden symmetrisch zu einer Mittellinie eines Einlassquerschnitts des Lufteinlasses des Y-Flachkanalstücks angeordnet sein.

Die beiden Teilerwände können lufteinlassseitig aneinandergrenzen und in Strömungsrichtung unter einem spitzen Winkel voneinander divergieren.

Die Flachkanalanordnung kann einen hydraulischen Durchmesser von mindestens 8 cm und besonders bevorzugt einen hydraulischen Durchmesser von mindestens 8,5 cm aufweisen.

Besonders bevorzugt ist eine Aufteilung des Volumenstroms in zwei gleich große Teilvolumenströme vorgesehen. Die Auslassquerschnitte der dem zweiten Kanalabschnitt zugewandten Luftauslässe des Y-Flachkanalstücks können eine maximale Kanalhöhe von 60 mm aufweisen, sodass die Montage im Sockel eines Möbels mit einer besonders geringen Sockelhöhe möglich ist.

Das Y-Flachkanalstück wird besonders bevorzugt in Strömungsrichtung der Flachkanalanordnung näher an einer Anschlussstelle für eine Downdraft-Dunstabzugshaube als an einer Anschlussstelle für einen Umluftauslass angeordnet, weil eine frühzeitige Aufteilung des Volumenstroms zu einer Gesamtreduzierung der Strömungswiderstände der Kanalanordnung führen kann.

Weitere Einzelheiten der Erfindung werden anhand der nachstehenden Figuren erläutert. Dabei zeigt:
- Fig. 1: eine Flachkanalanordnung mit angeschlossener Downdraft-Dunstabzugshaube und Umluftauslass gemäß dem Stand der Technik;
- Fig. 2: eine Flachkanalanordnung gemäß dem Stand der Technik sowie zwei erfindungsgemäße Ausführungsformen der Flachkanalanordnung;
- Fig. 3: eine Einbausituation einer erfindungsgemäßen Anordnung in der perspektivischen Darstellung;
- Fig. 4: die Ausführungsform gemäß Fig. 3 in der Seitenansicht;
- Fig. 5: eine Explosionsdarstellung einer Anordnung aus einem erfindungsgemäßen Y-Flachkanalstück mit daran angeschlossenem Reduzierstück und 90°-Rohrbogen; und
- Fig. 6: eine Detailansicht einer Ausführungsform eines erfindungsgemäßen Y-Flachkanalstücks.

Die Fig. 1 zeigt eine Flachkanalanordnung 1 gemäß dem Stand der Technik. Diese weist einen vertikalen ersten Kanalabschnitt 2 auf, über den die Flachkanalanordnung 1 an eine Downdraft-Dunstabzugshaube 100 angeschlossen ist. Die Flachkanalanordnung 1 weist weiterhin einen horizontalen zweiten Kanalabschnitt 3 auf, über den die Flachkanalanordnung 1 an einen als Umluftfilter ausgebildeten Umluftauslass 200 angeschlossen ist. Der erste und der zweite Kanalabschnitt 2, 3 sind über einen 90°-Rohrbogen 7 miteinander verbunden. Zumindest der erste und der zweite Kanalabschnitt 2, 3 sind als Flachkanäle 300 ausgebildet, die einen im Wesentlichen rechteckigen Kanalquerschnitt aufweisen. Ein geeigneter Flachkanal ist beispielsweise in der EP 3 401 613 B1 beschrieben. Einen geeigneten Rohrbogen 7 zeigt beispielsweise die EP 1 788 259 B2. Ein als Sockellüftungsbox ausgebildeter Umluftauslass 200 ist in der DE 10 2017 109 986 B4 beschrieben.

Die Fig. 2 zeigt im Vergleich eine Flachkanalanordnung 1 gemäß dem Stand der Technik (ganz links in der Darstellung gemäß Fig. 2) sowie zwei erfindungsgemäße Ausführungsformen einer Flachkanalanordnung 1 (mittig und rechts in der Ansicht gemäß Fig. 2). Demgemäß weisen die erfindungsgemäßen Flachkanalanordnungen 1 der Anordnung in Strömungsrichtung von dem ersten Kanalabschnitt 2 zu dem zweiten Kanalabschnitt 3 ein Y-Flachkanalstück 4 auf. Das Y-Flachkanalstück 4 weist einen dem ersten Kanalabschnitt zugewandten Lufteinlass 5 und zwei dem zweiten Kanalabschnitt 3 zugewandte Luftauslässe 6 auf. Die Öffnungsquerschnitte des Lufteinlasses 5 sowie der Luftauslässe 6 sind in parallelen Ebenen zueinander angeordnet, wobei die Luftauslässe 6 vorzugsweise in derselben Ebene angeordnet sind, jeweils bezogen auf die Öffnungsquerschnitte des Einlasses 5 und der Auslässe 6. Die Luftauslässe 6 münden in ein Reduzierstück 12, über das der Flachkanalquerschnitt der Luftauslässe 6 insbesondere in seiner Höhe auf einen Querschnitt der zwei Teilkanalabschnitte 3.1, 3.2 reduziert ist. Die Reduzierstücke 12 münden jeweils in einen 90°-Rohrbogen 7, an den stromabwärts jeweils einer der Teilkanalabschnitte 3.1, 3.2 angeschlossen ist.

Bei den erfindungsgemäßen Ausführungsformen ist der zweite Kanalabschnitt 3 in einen ersten Teilkanalabschnitt 3.1 und einen zweiten Teilkanalabschnitt 3.2 unterteilt. Insbesondere ist die Summe der Querschnitte der beiden Teilkanalabschnitte 3.1, 3.2 größer als der Querschnitt des ersten Kanalabschnitts 2, sodass der durch die Flachkanalanordnung 1 geleitete Volumenstrom im Bereich des zweiten Kanalabschnitts 3 einen geringeren Strömungswiderstand entgegengesetzt ist im Vergleich zum ersten Kanalabschnitt 2. Demgemäß kann vorgesehen sein, das Y-Flachkanalstück 4 möglichst in Strömungsrichtung weit vorne anzuordnen, mithin den ersten Kanalabschnitt 2 so kurz wie möglich auszubilden. Die beiden in Fig. 2 gezeigten erfindungsgemäßen Ausführungsformen unterscheiden sich insbesondere dadurch, dass bei der mittigen Ausführungsform die beiden Teilkanalabschnitte 3.1, 3.2 in denselben als Umluftfilter ausgebildeten Umluftauslass 200 münden, der im Vergleich zu dem Umluftauslass 200 der Ausführungsform gemäß dem Stand der Technik entsprechend breiter ausgeführt werden kann und demgemäß bei gegebener Einbauhöhe oder allenfalls aufgrund baulicher Gegebenheiten geringfügig verkleinerter Bauhöhe aufgrund seiner größeren Breite einen größeren Öffnungsquerschnitt aufweisen kann. Bei der in Fig. 2 rechts gezeigten erfindungsgemäßen Ausführungsform sind die beiden Teilkanalabschnitte 3.1, 3.2 als Flexschläuche ausgebildet, was es ermöglicht, die beiden Umluftauslässe 200 flexibel anzuordnen, etwa abhängig von den baulichen Gegebenheiten. Abweichend davon münden die beiden Teilkanalabschnitte 3.1, 3.2 in separate Umluftauslässe 200, wobei diese Umluftauslässe 200 baugleich zu dem Umluftauslass 200 gemäß dem Stand der Technik (Darstellung ganz links) ausgebildet sein oder sich hinsichtlich ihrer Höhe unterscheiden und insbesondere eine geringere Höhe aufweisen können.

In Fig. 3 und 4 ist eine Einbausituation einer erfindungsgemäßen Flachkanalanordnung 1 der Anordnung gezeigt, bei welcher die Flachkanalanordnung 1 eine Downdraft-Dunstabzugshaube 100 mit einem im Sockel des Möbels 400 angeordneten einteiligen Umluftauslass 200 fluidisch verbindet. Bezugnehmend auf die Fig.2 ist die in den Fig. 3 und 4 gezeigte Ausführungsform zumindest bauartmäßig entsprechend der mittleren Ausführungsform der Fig. 2 ausgebildet, d.h. die beiden Teilkanalabschnitte 3.1, 3.2 münden in denselben Umluftauslass 200, welcher einteilig ausgebildet sein kann, etwa mit über die gesamte Breite des Umluftauslasses 200 einteilig ausgebildeten Luftführungslamellen. Über den ersten Kanalabschnitt 2 ist die Kanalanordnung 1 an die Dunstabzugshaube 100 angeschlossen. Der erste Kanalabschnitt 2 mündet unmittelbar in den Lufteinlass 5 des Y-Flachkanalstücks 4. Das Y-Flachkanalstück 4 weist Befestigungslaschen 17 auf, um das Y-Flachkanalstück 4 an einer vertikalen Wand des Möbels 400 zu befestigen. Das Y-Flachkanalstück 4 mündet in ein Reduzierstück 12. Das Y-Flachkanalstück 4 und das Reduzierstück 12 können einteilig oder modular, d.h. als separate Bauteile ausgebildet sein. Das Y-Flachkanalstück 4 mit dem Reduzierstück 12 mündet in einen 90°-Rohrbogen 7, welcher stromabwärts in den zweiten Kanalabschnitt 3 mit den beiden Teilkanalabschnitten 3.1, 3.2 mündet.

Der Fig. 4 ist weiterhin zu entnehmen, dass der 90°-Rohrbogen 7 an seinem Außenradius 8 einen Vorsprung 9, beispielsweise mindestens einen in Radialrichtung vorspringenden Steg, aufweist, der eine horizontale Aufstandsfläche 10 aufweist, die an einer von dem Y-Flachkanalstück 4 abgewandten Seite des 90°-Rohrbogens 7 mit einer Außenkante 11 des Auslassquerschnitts des 90°-Rohrbogens 7 fluchtet. Auf diese Weise ist der vertikal verlaufende Teil der Flachkanalanordnung 1, insbesondere der erste Kanalabschnitt 2, mit dem daran angeschlossenen Y-Flachkanalstück 4 samt Reduzierstück 12 abgestützt, sodass eine Entlastung der Anschlussstelle der Flachkanalanordnung 1 an die Downdraft-Dunstabzugshaube 100 erreicht wird.

Die Zusammenschau der Fig. 3 und 4 zeigt, dass bei gegebener Bauhöhe von beispielsweise 60 mm im Sockelbereich des Möbels 400 aufgrund der Verwendung des Y-Flachkanalstücks 4 und der damit erreichten Mehrteiligkeit des zweiten Kanalabschnitts 3 der zweite Kanalabschnitt 3 wesentlich breiter ausgebildet werden kann und damit einen größeren Öffnungsquerschnitt für den Umluftauslass 200 erlaubt.

Der Anordnung gemäß Fig. 5 bestehend aus einem Y-Flachkanalstück 4, einem Reduzierstück 12 und einem 90°-Rohrbogen 7 zeigt den gemäß einer Ausführungsform der Erfindung vorgesehenen modularen Aufbau dieser Komponenten. Insbesondere das Y-Flachkanalstück 4 und das Reduzierstück 12 können jedoch einteilig ausgebildet sein. Eine mehrteilige Ausbildung von Y-Flachkanalstück 4 und Reduzierstück 12 bietet sich insbesondere dazu an, um auf verschiedene Sockelhöhen flexibel reagieren zu können und gleichzeitig das Y-Flachkanalstück 4 als Gleichteil ausbilden zu können. Dies hängt damit zusammen, dass die Öffnungsbreite des Flachkanalanschlussquerschnitts 14 des Reduzierstücks 12 gerade die Höhe des Auslassquerschnitts des zweiten Kanalabschnitts 3 bestimmt. Insbesondere kann vorgesehen sein, dass der Rohrbogen 7 keine Querschnittsänderung vollzieht. Bei einer Ausführungsform ist jedoch denkbar, dass die Querschnittsänderung im Zuge der 90°-Volumenstromumlenkung innerhalb des Rohrbogens 7 erfolgt. Entsprechende 90°-Rohrbögen mit Querschnittsveränderungen sind aus dem Stand der Technik bekannt.

Die Ausführungsform gemäß Fig. 6 zeigt ein Y-Flachkanalstück 4 mit einteilig daran angeformtem Reduzierstück 12, wobei das Y-Flachkanalstück 4 mit seinen beiden Luftauslässen 6 über jeweils ein Reduzierstück 12 in einen 90°-Rohrbogen 7 (vgl. Fig. 5) münden kann. Das Reduzierstück 12 mündet dabei mit einem ersten Flachkanalanschlussquerschnitt 13 in das Y-Flachkanalstück 4 und mit einem zweiten Flachkanalanschlussquerschnitt 14 in den nicht dargestellten 90°-Rohrbogen 7. Die kürzere Seite des ersten Flachkanalanschlussquerschnitts 13 weist eine größere Abmessung als die kürzere Seite des zweiten Flachkanalanschlussquerschnitts 14 auf, um die Reduzierung des Kanalquerschnitts auf ein im Sockelbereich eines Möbels erlaubtes Höhenmaß zu erreichen.

Die Summen der Flächen A2 der Querschnitte der Luftauslässe 6 des Y-Flachkanalstücks 4 sind größer als die Fläche A1 des Querschnitts des Lufteinlasses 5 des Flachkanalstücks 4. Vorzugsweise ist die Summe der Flächen A2 der Querschnitte der Luftauslässe 6 um mindestens 20 % größer als die Fläche A1 des Querschnitts des Lufteinlasses 5. Die Luftauslässe 6 und der Lufteinlass 5 können jeweils einen rechteckigen Querschnitt aufweisen, wobei eine Höhe L1, L2 des jeweiligen Querschnitts, die senkrecht zu einer Breite L3, L4 des jeweiligen Querschnitts verläuft, kleiner als die Breite L3, L4 ist.

### Bezugszeichenliste:

- 1: Flachkanalanordnung
- 2: Erster Kanalabschnitt
- 3: Zweiter Kanalabschnitt
- 3.1: Erster Teilkanalabschnitt
- 3.2: Zweiter Teilkanalabschnitt
- 4: Y-Flachkanalstück
- 5: Lufteinlass
- 6: Luftauslass
- 7: Rohrbogen
- 8: Außenradius
- 9: Vorsprung
- 10: Aufstandsfläche
- 11: Außenseite
- 12: Reduzierstück
- 13: Erster Flachkanalanschlussquerschnitt
- 14: Zweiter Flachkanalanschlussquerschnitt
- 15: Teiler
- 16: Teilerwand
- 17: Befestigungslasche
- 100: Downdraft-Dunstabzugshaube
- 200: Umluftauslass/Umluftfilter
- 300: Flachkanal
- 400: Möbel
- A1: Erste Fläche
- A2: Zweite Fläche
- L1: Erste Höhe
- L2: Zweite Höhe
- L3: Erste Breite
- L4: Zweite Breite

## Patentansprüche

1. Anordnung umfassend eine Downdraft-Dunstabzugshaube (100), eine Flachkanalanordnung (1) und mindestens einen Umluftauslass (200), wobei die Flachkanalanordnung (1) einen an die Downdraft-Dunstabzugshaube (100) angeschlossenen ersten Kanalabschnitt (2) und einen an den mindestens einen Umluftauslass angeschlossenen zweiten Kanalabschnitt (3) aufweist, **dadurch gekennzeichnet, dass** die Flachkanalanordnung (1) in Strömungsrichtung von dem ersten Kanalabschnitt (2) zu dem zweiten Kanalabschnitt (3) ein Y-Flachkanalstück (4) mit einem dem ersten Kanalabschnitt (2) zugewandten Lufteinlass (5) und zwei dem zweiten Kanalabschnitt (3) zugewandten Luftauslässen (6) aufweist, welches dazu ausgebildet ist, einen von der Downdraft-Dunstabzugshaube (100) kommenden Volumenstrom in zwei Teilströme aufzuteilen und eine Querschnittsveränderung durchzuführen, wobei das Y-Flachkanalstück (4) mit seinen beiden Luftauslässen (6) jeweils in einen 90°-Rohrbogen (7) mündet, wobei ein Einlassquerschnitt des Lufteinlasses (5) und beide Auslassquerschnitte der Luftauslässe (6) des Y-Flachkanalstücks (4) in einer horizontalen Ebene angeordnet sind, und wobei ein Auslassquerschnitt des 90°-Rohrbogens (7) in einer vertikalen Ebene angeordnet ist, und wobei der 90°-Rohrbogen (7) an einem Übergang der Flachkanalanordnung (1) angeordnet ist, bei welchem die Flachkanalanordnung (1) von einem in Strömungsrichtung vertikalen Verlauf zur Ableitung von Wrasen von einem Kochfeld in einen Sockelbereich eines Möbels (400) in einen in Strömungsrichtung horizontalen Verlauf zur Durchleitung der Wrasen durch einen Sockel des Möbels (400) umgeleitet wird.

2. Anordnung (1) nach Anspruch 1, bei der der zweite Kanalabschnitt (3) stromabwärts zu dem Y-Flachkanalstück (4) zwei fluidisch voneinander getrennte Teilkanalabschnitte (3.1, 3.2) aufweist, die vorzugsweise in Horizontalrichtung nebeneinander angeordnet sind.

3. Anordnung (1) nach Anspruch 2, bei der die beiden Teilkanalabschnitte (3.1, 3.2) einen gleichen Strömungsquerschnitt und vorzugsweise dieselbe Querschnittsfläche aufweisen.

4. Anordnung (1) nach Anspruch 2 oder 3, bei der die beiden Teilkanalabschnitte (3.1, 3.2) in einen Umluftauslass (200) münden, wobei der Umluftauslass (200) der beiden Teilkanalabschnitte (3.1, 3.2) derselbe Umluftauslass (200) ist und sich als durchgehender Umluftauslass (200) über Auslassquerschnitte der beiden Teilkanalabschnitte erstreckt.

5. Anordnung (1) nach Anspruch 2 oder 3, bei der die beiden Teilkanalabschnitte (3.1, 3.2) in unterschiedliche und vorzugsweise um mehr als eine horizontale Breite eines der beiden Teilkanalabschnitte voneinander beabstandete Umluftauslässe (200) münden.

6. Anordnung (1) nach Anspruch 5, bei dem zumindest einer der beiden Teilkanalabschnitte (3.1, 3.2) zumindest abschnittsweise als Flexkanal mit mindestens einem variablem Krümmungsradius ausgebildet ist.

7. Anordnung (1) nach einem der vorangegangen Ansprüche, bei dem eine Kanallänge des ersten Kanalabschnitts (2) in Strömungsrichtung kürzer als eine Kanallänge des zweiten Kanalabschnitts (3) in Strömungsrichtung ist.

8. Anordnung (1) nach Anspruch 7, bei der die Kanallänge des ersten Kanalabschnitts (2) von einem Anschluss des ersten Kanalabschnitts (2) für eine Downdraft-Dunstabzugshaube (100) bis zu dem Y-Flachkanalstück kleiner als die Kanallänge des zweiten Kanalabschnitts (3) von einem Anschluss des zweiten Kanalabschnitts (3) für einen Umluftauslass (200) bis zu dem Y-Flachkanalstück (4) ist.

9. Anordnung (1) nach einem der vorangegangen Ansprüche, bei der ein Einlassquerschnitt des Lufteinlasses (5) und beide Auslassquerschnitte der Luftauslässe (6) des Y-Flachkanalstücks (4) in parallelen Ebenen zueinander angeordnet sind.

10. Anordnung (1) nach Anspruch 9, bei der die beiden Auslassquerschnitte der Luftauslässe (6) des Y-Flachkanalstücks (4) in derselben Ebene angeordnet sind.

11. Anordnung (1) nach einem der vorangegangenen Ansprüche, bei der der 90°-Rohrbogen (7) an seinem Außenradius (8) mindestens einen Vorsprung (9) aufweist, der eine horizontale Aufstandsfläche (10) aufweist, die an einer von dem Y-Flachkanalstück (4) abgewandten Seite des 90°-Rohrbogens (7) mit einer Außenseite (11) des Auslassquerschnitts des 90°-Rohrbogens (7) fluchtet.

12. Anordnung (1) nach einem der vorangegangenen Ansprüche, bei der das Y-Flachkanalstück (4) mit seinen beiden Luftauslässen (6) über jeweils ein Reduzierstück (12) in den 90°-Rohrbogen (7) mündet, wobei das Reduzierstück (12) mit einem ersten Flachkanalanschlussquerschnitt (13) in das Y-Flachkanalstück (4) und mit einem zweiten Flachkanalanschlussquerschnitt (14) in den 90°-Rohrbogen (7) mündet, und wobei zumindest eine kürzere Seite des ersten Flachkanalanschlussquerschnitts (13) eine größere Abmessung als eine kürzere Seite des zweiten Flachkanalanschlussquerschnitts (14) aufweist.

13. Anordnung (1) nach einem der vorangegangen Ansprüche, bei der die Summe der Flächen (A2) der Querschnitte der Luftauslässe (6) des Y-Flachkanalstücks (4) größer als die Fläche (A1) des Querschnitts des Lufteinlasses (5) des Y-Flachkanalstücks (4) ist, wobei vorzugsweise die Summe der Flächen (A2) der Querschnitte der Luftauslässe (6) um mindestens 20 % größer als die Fläche (A1) des Querschnitts des Lufteinlasses (5) ist.

14. Anordnung (1) nach einem der vorangegangen Ansprüche, bei der die Luftauslässe (6) und der Lufteinlass (5) des Y-Flachkanalstücks (4) jeweils einen rechteckigen Querschnitt aufweisen, wobei ein Seitenverhältnis des Querschnitts des Lufteinlasses (5) zwischen 1: 2,2 und 1: 2,5 beträgt.

15. Anordnung (1) nach einem der vorangegangen Ansprüche, bei der der zweite Kanalabschnitt (3) stromabwärts zu dem Y-Flachkanalstück (4) zwei fluidisch voneinander getrennte Teilkanalabschnitte (3.1, 3.2) mit rechteckigem Querschnitt aufweist, die mit ihren kürzeren Seiten sich gegenüberliegend in Horizontalrichtung nebeneinander angeordnet sind, wobei ein Seitenverhältnis der kombinierten Querschnitte der Teilkanalabschnitte (3.1, 3.2) zwischen 1: 3,5 und 1: 4,5 und bevorzugt 1 : 4 beträgt.

16. Anordnung (1) nach einem der vorangegangen Ansprüche, bei der die Luftauslässe (6) und der Lufteinlass (5) jeweils einen rechteckigen Querschnitt aufweisen, wobei eine Höhe (L1, L2) des jeweiligen Querschnitts, die senkrecht zu einer Breite (L3, L4) des jeweiligen Querschnitts verläuft, kleiner als die Breite (L3, L4) ist.

17. Anordnung (1) nach Anspruch 14, bei der das Verhältnis zwischen der Höhe (L1) des Querschnitts des Lufteinlasses (5) zu den Höhen (L2) der Querschnitte der Luftauslässe (6) mindestens 3 : 2 beträgt.

18. Anordnung (1) nach einem der vorangegangenen Ansprüche, bei der das Y-Flachkanalstück (4) einen Teiler (15) mit zwei in Strömungsrichtung divergierenden Teilerwänden (16) aufweist, von dem der über den Lufteinlass (5) einströmende Volumenstrom in zwei Teilvolumenströme aufgeteilt ist, wobei der Teiler (15) mit seinen Teilerwänden (16) symmetrisch zu einer Mittellinie eines Einlassquerschnitts des Lufteinlasses (5) des Y-Flachkanalstücks (4) angeordnet ist.

19. Anordnung (1) nach Anspruch 16, bei der die beiden Teilerwände (16) lufteinlassseitig aneinandergrenzen und in Strömungsrichtung unter einem spitzen Winkel voneinander divergieren.

20. Anordnung (1) nach einem der vorangegangen Ansprüche, die einen hydraulischen Durchmesser von mindestens 8 cm und besonders bevorzugt einen hydraulischen Durchmesser von mindestens 8,5 cm aufweist.

## Claims

1. Arrangement comprising a downdraft extractor hood (100), a flat duct arrangement (1) and at least one circulating air outlet (200), wherein the flat duct arrangement (1) has a first duct section (2) connected to the downdraft extractor hood (100) and a second duct section (3) connected to the at least one circulating air outlet, **characterized in that** the flat duct arrangement (1) has, in the flow direction from the first duct section (2) to the second duct section (3), a Y flat duct piece (4) with an air inlet (5) facing the first duct section (2) and two air outlets (6) facing the second duct section (3), which Y flat duct piece (4) is designed to divide a volume flow coming from the downdraft extractor hood (100) into two partial flows and to carry out a change in cross section, wherein the Y flat duct piece (4) opens with its two air outlets (6) in each case into a 90° tube bend (7), wherein an inlet cross section of the air inlet (5) and both outlet cross sections of the air outlets (6) of the Y flat duct piece (4) are arranged in a horizontal plane, and wherein an outlet cross section of the 90° tube bend (7) is arranged in a vertical plane, and wherein the 90° tube bend (7) is arranged at a transition of the flat duct arrangement (1), in which transition the flat duct arrangement (1) is diverted from a vertical profile in the flow direction for discharging vapors from a hob into a base region of a piece of furniture (400) into a horizontal profile in the flow direction for conducting the vapors through a base of the piece of furniture (400).

2. Arrangement (1) according to claim 1, in which the second duct section (3) has, downstream of the Y flat duct piece (4), two partial duct sections (3.1, 3.2) which are fluidically separated from one another and which are preferably arranged next to one another in the horizontal direction.

3. Arrangement (1) according to claim 2, in which the two partial duct sections (3.1, 3.2) have an identical flow cross section and preferably the same cross-sectional area.

4. Arrangement (1) according to claim 2 or 3, in which the two partial duct sections (3.1, 3.2) open into a circulating air outlet (200), wherein the circulating air outlet (200) of the two partial duct sections (3.1, 3.2) is the same circulating air outlet (200) and extends as a continuous circulating air outlet (200) over outlet cross sections of the two partial duct sections.

5. Arrangement (1) according to claim 2 or 3, in which the two partial duct sections (3.1, 3.2) open into different circulating air outlets (200) which are preferably spaced apart from one another by more than a horizontal width of one of the two partial duct sections.

6. Arrangement (1) according to claim 5, in which at least one of the two partial duct sections (3.1, 3.2) is formed at least in sections as a flexible duct with at least one variable radius of curvature.

7. Arrangement (1) according to one of the preceding claims, in which a duct length of the first duct section (2) in the flow direction is shorter than a duct length of the second duct section (3) in the flow direction.

8. Arrangement (1) according to claim 7, in which the duct length of the first duct section (2) from a connection of the first duct section (2) for a downdraft extractor hood (100) to the Y flat duct piece is smaller than the duct length of the second duct section (3) from a connection of the second duct section (3) for a circulating air outlet (200) to the Y flat duct piece (4).

9. Arrangement (1) according to one of the preceding claims, in which an inlet cross section of the air inlet (5) and both outlet cross sections of the air outlets (6) of the Y flat duct piece (4) are arranged in parallel planes with respect to one another.

10. Arrangement (1) according to claim 9, in which the two outlet cross sections of the air outlets (6) of the Y flat duct piece (4) are arranged in the same plane.

11. Arrangement (1) according to one of the preceding claims, in which the 90° tube bend (7) has at its outer radius (8) at least one projection (9) which has a horizontal contact surface (10) which, on a side of the 90° tube bend (7) facing away from the Y flat duct piece (4), is aligned with an outer side (11) of the outlet cross section of the 90° tube bend (7).

12. Arrangement (1) according to one of the preceding claims, in which the Y flat duct piece (4) opens with its two air outlets (6) via in each case one reducing piece (12) into the 90° tube bend (7), wherein the reducing piece (12) opens with a first flat duct connection cross section (13) into the Y flat duct piece (4) and with a second flat duct connection cross section (14) into the 90° tube bend (7), and wherein at least one shorter side of the first flat duct connection cross section (13) has a larger dimension than a shorter side of the second flat duct connection cross section (14).

13. Arrangement (1) according to one of the preceding claims, in which the sum of the areas (A2) of the cross sections of the air outlets (6) of the Y flat duct piece (4) is greater than the area (A1) of the cross section of the air inlet (5) of the Y flat duct piece (4), wherein preferably the sum of the areas (A2) of the cross sections of the air outlets (6) is greater by at least 20% than the area (A1) of the cross section of the air inlet (5).

14. Arrangement (1) according to one of the preceding claims, in which the air outlets (6) and the air inlet (5) of the Y flat duct piece (4) each have a rectangular cross section, wherein an aspect ratio of the cross section of the air inlet (5) is between 1:2.2 and 1:2.5.

15. Arrangement (1) according to one of the preceding claims, in which the second duct section (3) has, downstream of the Y flat duct piece (4), two partial duct sections (3.1, 3.2) which are fluidically separated from one another and have a rectangular cross section and which are arranged with their shorter sides lying opposite one another next to one another in the horizontal direction, wherein an aspect ratio of the combined cross sections of the partial duct sections (3.1, 3.2) is between 1:3.5 and 1:4.5 and preferably 1:4.

16. Arrangement (1) according to one of the preceding claims, in which the air outlets (6) and the air inlet (5) each have a rectangular cross section, wherein a height (L1, L2) of the respective cross section which runs perpendicular to a width (L3, L4) of the respective cross section is smaller than the width (L3, L4).

17. Arrangement (1) according to claim 14, in which the ratio between the height (L1) of the cross section of the air inlet (5) and the heights (L2) of the cross sections of the air outlets (6) is at least 3:2.

18. Arrangement (1) according to one of the preceding claims, in which the Y flat duct piece (4) has a divider (15) with two divider walls (16) which diverge in the flow direction and of which the volume flow flowing in via the air inlet (5) is divided into two partial volume flows, wherein the divider (15) is arranged with its divider walls (16) symmetrically with respect to a centre line of an inlet cross section of the air inlet (5) of the Y flat duct piece (4).

19. Arrangement (1) according to claim 16, in which the two divider walls (16) adjoin one another on the air inlet side and diverge from one another at an acute angle in the flow direction.

20. Arrangement (1) according to one of the preceding claims, which has a hydraulic diameter of at least 8 cm and particularly preferably a hydraulic diameter of at least 8.5 cm.

## Revendications

1. Agencement comprenant une hotte aspirante à aspiration descendante (100), un ensemble de conduits plats (1) et au moins une sortie de circulation d'air (200), l'ensemble de conduits plats (1) présentant une première section de conduit (2) raccordée à la hotte aspirante à aspiration descendante (100) et une deuxième section de conduit (3) raccordée à l'au moins une sortie de circulation d'air, **caractérisé en ce que** l'ensemble de conduits plats (1) présente, dans le sens d'écoulement entre la première section de conduit (2) et la deuxième section de conduit (3), une pièce de conduit plate en Y (4) avec une entrée d'air (5) tournée vers la première section de conduit (2) et deux sorties d'air (6) tournées vers la deuxième section de conduit (3), laquelle est conçue pour séparer le débit volumique provenant de la hotte aspirante à aspiration descendante (100) en deux débits partiels et pour réaliser une modification de coupe transversale, la pièce de conduit plate en Y (4) débouchant avec ses deux sorties d'air (6) respectivement dans un coude de tuyau à 90° (7), une section transversale d'entrée de l'entrée d'air (5) et les deux sections transversales de sortie des sorties d'air (6) de la pièce de conduit plate en Y (4) étant agencées dans un plan horizontal, et une section transversale de sortie du coude de tuyau à 90° (7) étant agencée dans un plan vertical, et le coude de tuyau à 90° (7) étant agencé au niveau d'une transition de l'ensemble de conduits plats (1) dans laquelle l'ensemble de conduits plats (1) est dévié d'un parcours vertical dans le sens d'écoulement pour évacuer les vapeurs d'une plaque de cuisson vers une zone de socle d'un meuble (400) vers un parcours horizontal dans le sens d'écoulement pour acheminer les vapeurs à travers un socle du meuble (400).

2. Agencement (1) selon la revendication 1, dans lequel la deuxième section de conduit (3) en aval de la pièce de conduit plate en Y (4) présente deux sections de conduit partielles (3.1, 3.2) séparées l'une de l'autre sur le plan fluidique, qui sont de préférence agencées l'une à côté de l'autre dans le sens horizontal.

3. Agencement (1) selon la revendication 2, dans lequel les deux sections de conduit partielles (3.1, 3.2) présentent une section transversale d'écoulement identique et de préférence la même surface transversale.

4. Agencement (1) selon la revendication 2 ou 3, dans lequel les deux sections de conduit partielles (3.1, 3.2) débouchent dans une sortie de circulation d'air (200), la sortie de circulation d'air (200) des deux sections de conduit partielles (3.1, 3.2) étant la même sortie de circulation d'air (200) et s'étendant sous la forme d'une sortie de circulation d'air continue (200) sur les sections transversales de sortie des deux sections de conduit partielles.

5. Agencement (1) selon la revendication 2 ou 3, dans lequel les deux sections de conduit partielles (3.1, 3.2) débouchent dans des sorties de circulation d'air (200) différentes et espacées l'une de l'autre, de préférence de plus d'une largeur horizontale de l'une des deux pièces de conduit partielles.

6. Agencement (1) selon la revendication 5, dans lequel au moins l'une des deux sections de conduit partielles (3.1, 3.2) est conçue, au moins par sections, comme un conduit flexible avec au moins un rayon de courbure variable.

7. Agencement (1) selon l'une des revendications précédentes, dans lequel la longueur de la première section de conduit (2) dans le sens d'écoulement est plus courte que la longueur de la deuxième section de conduit (3) dans le sens d'écoulement.

8. Agencement (1) selon la revendication 7, dans lequel la longueur de la première section de conduit (2) entre un raccordement de la première section de conduit (2) pour une hotte aspirante à aspiration descendante (100) jusqu'à la pièce de conduit plate en Y est inférieure à la longueur de conduit de la deuxième section de conduit (3) entre un raccord de la deuxième section de conduit (3) pour une sortie de circulation d'air (200) et la pièce de conduit plate en Y (4).

9. Agencement (1) selon l'une des revendications précédentes, dans lequel une section transversale d'entrée de l'entrée d'air (5) et les deux sections transversales de sortie des sorties d'air (6) de la pièce de conduit plate en Y (4) sont agencées dans des plans parallèles l'un à l'autre.

10. Agencement (1) selon la revendication 9, dans lequel les deux sections transversales de sortie des sorties d'air (6) de la pièce de conduit plate en Y (4) sont agencées dans le même plan.

11. Agencement (1) selon l'une des revendications précédentes, dans lequel le coude de tuyau à 90° (7) présente, sur son rayon extérieur (8), au moins une saillie (9) qui présente une surface d'appui horizontale (10) qui, sur un côté du coude de tuyau à 90° (7) opposé à la pièce de conduit plate en Y (4), est alignée avec un côté extérieur (11) de la section transversale de sortie du coude de tuyau à 90° (7).

12. Agencement (1) selon l'une des revendications précédentes, dans lequel la pièce de conduit plate en Y (4) débouche avec ses deux sorties d'air (6) dans le coude de tuyau à 90° (7) par l'intermédiaire d'un réducteur (12) respectif, le réducteur (12) débouchant avec une première section transversale de raccordement de conduit plate (13) dans la pièce de conduit plate en Y (4) et avec une deuxième section transversale de raccordement de conduit plate (14) dans le coude de tuyau à 90° (7), et dans lequel au moins un côté plus court de la première section transversale de raccordement de conduit plate (13) présente une dimension plus grande qu'un côté plus court de la deuxième section transversale de raccordement de conduit plate (14).

13. Agencement (1) selon l'une des revendications précédentes, dans lequel la somme des surfaces (A2) des sections transversales des sorties d'air (6) de la pièce de conduit plate en Y (4) est supérieure à la surface (A1) de la section transversale de l'entrée d'air (5) de la pièce de conduit plate en Y (4), la somme des surfaces (A2) des sections transversales des sorties d'air (6) étant de préférence supérieure d'au moins 20 % à la surface (A1) de la section transversale d'entrée d'air (5).

14. Agencement (1) selon l'une des revendications précédentes, dans lequel les sorties d'air (6) et l'entrée d'air (5) de la pièce de conduit plate en Y (4) présentent chacune une section transversale rectangulaire, le rapport d'aspect de la section transversale de l'entrée d'air (5) étant compris entre 1: 2,2 et 1: 2,5.

15. Agencement (1) selon l'une des revendications précédentes, dans lequel la deuxième section de conduit (3) en aval de la pièce de conduit plate en Y (4) présente deux sections de conduit partielles (3.1, 3. 2) à section transversale rectangulaire, qui sont agencées côte à côte dans le sens horizontal, leurs côtés courts se faisant face, le rapport entre les sections transversales combinées des sections de conduit partielles (3.1, 3.2) étant compris entre 1: 3,5 et 1: 4,5 et de préférence égal à 1: 4.

16. Agencement (1) selon l'une des revendications précédentes, dans lequel les sorties d'air (6) et l'entrée d'air (5) présentent chacune une section transversale rectangulaire, une hauteur (L1, L2) de la section transversale respective, qui s'étend perpendiculairement à une largeur (L3, L4) de la section transversale respective, étant inférieure à la largeur (L3, L4).

17. Agencement (1) selon la revendication 14, dans lequel le rapport entre la hauteur (L1) de la section transversale de l'entrée d'air (5) et les hauteurs (L2) des sections transversales des sorties d'air (6) est d'au moins 3: 2.

18. Agencement (1) selon l'une des revendications précédentes, dans lequel la pièce de conduit plate en Y (4) présente un séparateur (15) avec deux parois de séparation (16) divergeant dans le sens de l'écoulement, à partir duquel le débit volumique entrant par l'entrée d'air (5) est séparé en deux débits volumiques partiels, le séparateur (15) avec ses parois de séparation (16) étant agencé symétriquement par rapport à une ligne médiane d'une section transversale d'entrée de l'entrée d'air (5) de la pièce de conduit plate en Y (4).

19. Agencement (1) selon la revendication 16, dans lequel les deux parois de séparation (16) sont contiguës du côté de l'entrée d'air et divergent l'une de l'autre dans le sens de l'écoulement en formant un angle aigu.

20. Agencement (1) selon l'une des revendications précédentes, qui présente un diamètre hydraulique d'au moins 8 cm et, de préférence, un diamètre hydraulique d'au moins 8,5 cm.
